# EUROPÄISCHE PATENTSCHRIFT

(11) **EP 3 626 322 B1**
(45) Veröffentlichungstag und Bekanntmachung des Hinweises auf die Patenterteilung: **10.03.2021**
(21) Anmeldenummer: 19193819.0
(22) Anmeldetag: 27.08.2019
(51) Int. Cl.: A63G 21/00

(54) **FAHRZEUG MIT SCHWENK- UND/ODER DREHBARER FAHRGASTAUFNAHME**
VEHICLE WITH PASSENGER SECTION WHICH CAN BE PIVOTED AND/OR ROTATED
VÉHICULE POURVU D'ENTRÉE DE PASSAGERS PIVOTANTE ET / OU ROTATIVE

(30) Priorität: 24.09.2018 DE 202018105473 U
(43) Veröffentlichungstag der Anmeldung: 25.03.2020
(73) Patentinhaber: Beutler, Jörg, 83607 Holzkirchen (DE)
(72) Erfinder: Beutler, Jörg, 83607 Holzkirchen (DE)
(74) Vertreter: Lermer, Christoph

(56) Entgegenhaltungen:
- WO-A1-2007/136245
- WO-A1-2018/093831
- US-A1- 2009 126 596
- US-A1- 2018 080 214

## Beschreibung

### TECHNISCHES GEBIET

Die vorliegende Erfindung betrifft ein schienengeführtes Fahrzeug mit schwenk- und/oder drehbarer Fahrgastaufnahme sowie eine Vergnügungsanlage mit einer Führungseinrichtung und einem derartigen Fahrzeug.

### STAND DER TECHNIK

Vergnügungsanlagen wie Achterbahnen sind in verschiedensten Ausführungen mit unterschiedlichen Streckenführungen und Fahrfiguren bekannt. Es ist bekannt, in die Streckenführung neben spektakulären Kurvenfahrten auch Loopings, Überschläge, etc. zu integrieren.

Generell sind sowohl Achterbahnen bekannt, deren Fahrzeuge (beim Ein-/Ausstieg) über den Schienen angeordnet sind als auch Achterbahnen, bei denen die Fahrzeuge (beim Ein-/Ausstieg) unterhalb der Schiene(n) angeordnet sind, beispielsweise wie bei einer Gondel. Man spricht von "suspended coaster" oder "inverted coaster".

In der Regel vollzieht das Fahrzeug in beiden Varianten die von der Streckenführung vorgegebenen Bewegungen nach. Der Passagier erfährt während einer Fahrt unterschiedliche Krafteinwirkungen (seitlich, nach oben/unten, stärkere/schwächere Kräfte) So eine Achterbahn ist aus WO 2018/093831 bekannt.

Allerdings sind die Variationsmöglichkeiten in der Streckenführung begrenzt. Dies führt dazu, dass auch die Möglichkeiten der Gestaltung des Fahrerlebnisses eingeschränkt sind. Es wurden daher Fahrzeuge eingeführt, bei denen die Fahrgastaufnahmen gegenüber der Fahrstrecke weitere Bewegungen, z.B. Rotationen, vornehmen, sodass der Passagier eine überlagerte Bewegung aus dem Streckenprofil und der Zusatzbewegung erfährt. Dies kann zu einer Verbesserung des Fahrerlebnisses führen und erhöht die Möglichkeiten der Erzeugung unterschiedlicher Fahrgefühle.

Allerdings können auch mit Hilfe der zuletzt genannten Variante, in der das Streckenprofil und die Zusatzbewegungen variiert werden können, nicht alle gewünschten Effekte erzeugt werden.

### AUFGABE DER ERFINDUNG

Ausgehend davon besteht die Aufgabe der vorliegenden Erfindung darin, ein schienengeführtes Fahrzeug bereitzustellen, das besondere Fahreffekte bietet, sowie eine entsprechende Vergnügungsanlage.

### TECHNISCHE LÖSUNG

Diese Aufgabe wird gelöst durch ein schienengeführtes Fahrzeug gemäß dem Anspruch 1 sowie eine Vergnügungsanlage gemäß den Ansprüchen 7 oder 8. Vorteilhafte Merkmale und bevorzugte Ausführungsformen ergeben sich aus den abhängigen Ansprüchen.

Das erfindungsgemäße schienengeführte Fahrzeug weist eine Fahrgastaufnahme auf, die wenigstens einen Sitz mit Sitzauflage und Sitzlehne zur sitzenden Aufnahme eines Passagiers aufweist, wobei die bestimmungsgemäße Blickrichtung des sitzend aufgenommenen Passagiers im Wesentlichen senkrecht zur Oberfläche der Sitzlehne ausgerichtet ist, und wobei die Sitze so angeordnet sind, dass die Blickrichtung quer zur Fahrtrichtung ausgerichtet ist, wobei die Fahrgastaufnahme um eine im Wesentlichen in Blickrichtung ausgerichtete Achse schwenkbar und/oder drehbar angeordnet ist. Die Achse zur Erzeugung des Pendeleffekts ist oberhalb der Passagiere angeordnet. Insbesondere können die Sitze so ausgerichtet sein, dass die Blickrichtung (im Wesentlichen) senkrecht zur Fahrtrichtung ausgerichtet ist.

Das Fahrzeug kommt insbesondere als Vergnügungsfahrzeug in Vergnügungsanlagen zum Einsatz, die dazu bestimmt sind, spezielle Fahreffekte zu erzeugen, wie z.B. Achterbahnen. Die Fahrzeuge weisen vorzugsweise ein schienengeführtes Fahrgestell auf. Die Fahrgastaufnahme ist über ein Verbindungselement (Gelenk) mit dem Fahrgestell verbunden. Die Verbindung zwischen einem Ende des (in sich vorzugsweise starren) Verbindungselements und der Fahrgastaufnahme kann im Wesentlichen starr sein, während das andere Ende des Verbindungselements mit dem Fahrgestell drehbar verbunden sein kann. Die Verbindung muss jedoch nicht zwangsläufig starr sein, sie könnte z.B. auch zusätzlich drehbar sein. Die Fahrgastaufnahme und das Verbindungselement können zusammen ein Pendel bilden, das um einen vorgegebenen Winkel schwenkbar ist. Es wäre jedoch auch denkbar, dass das Verbindungselement die Achse darstellt, die in Blickrichtung aus dem Fahrgestell geführt ist, um die sich das Fahrgestell dann dreht.

Ein bevorzugter Aufbau besteht also darin, dass die Fahrgastaufnahme ein Pendel bildet, das um eine oberhalb der Passagiere (bzw. deren Schwerpunkt) angeordnete Achse schwenkbar ist. Die Achse kann insbesondere durch eine direkte Verbindung der Drehachse am Fahrgestell zu den Sitzen (die starr oder drehbar gelagert sein können) über eine starre (gelenklose) Pendelstange bilden. Auf diese Weise wird eine einfach zu realisierende, jedoch in den Bewegungen der Fahrgastaufnahme vielfältige Kinematik realisiert.

Die schwenk-/drehbare Achse des Pendels kann z.B. über ein Gelenk direkt am Fahrwerk angeordnet sein, die Sitze können starr oder drehbar an der anderen Seite des Pendels befestigt sein. Das Pendel hat vorzugsweise eine starre Drehachse. Die Sitze sind insbesondere unterhalb des Fahrgestells und unterhalb der starren Drehachse angeordnet.

Die gewünschte Bewegung der Fahrgastaufnahme wird im Rahmen der Erfindung vorzugsweise durch maximal zwei, besonders bevorzugt durch nur eine Drehachse zwischen Fahrgestell und Fahrgastaufnahme erzeugt. Die Bewegung der Fahrgastaufnahme wird einerseits durch die Achse bzw. Achsen, andererseits durch den dreidimensionalen Verlauf der Führungseinrichtung, die in der Regel als Führungsschiene ausgebildet ist, erzeugt. Die Führungseinrichtung kann gerade, gewundene und/oder gekrümmte Verläufe aufweisen.

Insgesamt kann die Bewegung der Fahrgastaufnahme auf einfache Weise, mit einer geringen Anzahl an Drehgelenken zwischen Fahrgestell und Fahrgastaufnahme, erzeugt werden.

Insbesondere kann die Fahrgastaufnahme um 360° verschwenkbar, d.h. drehbar, sein. Die Blickrichtung ist als Achse definiert, die (im Wesentlichen) senkrecht zur Fläche der Sitzlehne des Sitzes bzw. der Sitze ausgerichtet ist. Die Achse kann beliebig am Fahrzeug angeordnet sein. Insbesondere kann jedoch die Schwenk- bzw. Drehachse die Sitzlehne schneiden oder auch nicht. Wenn sie diese nicht schneidet, ist sie parallel versetzt am Verbindungselement und/oder am Fahrgestell angeordnet. Prinzipiell kann die Schwenk- bzw. Drehachse an beliebiger Stelle parallel zur Blickrichtung angeordnet sein, insbesondere aber so, dass ein Pendeleffekt des Fahrzeugs erzeugt wird.

Die Achse kann insbesondere im Schwerpunkt der Passagiere und/oder die Achse kann zur Erzeugung eines Pendeleffekts oberhalb der Passagiere angeordnet sein. Insbesondere kann das Verbindungselement oder des Fahrgestell ein Gelenk aufweisen, das die drehbare Verbindung zwischen Fahrgestell und Fahrgastaufnahme herstellt. Das Gelenk kann insbesondere in der Nähe des Fahrgestells am Verbindungselement oder am Fahrgestell angeordnet sein. Die Achse verläuft im Wesentlichen durch das Gelenk.

Die Fahrgastaufnahme kann als Sitzgruppe mit oder ohne Bodenblech ausgebildet sein.

Das Fahrzeug kann ein Fahrgestell aufweisen, wobei die Schwenkung bzw. Drehung der Fahrgastaufnahme relativ zum Fahrgestell durch während einer Fahrt entlang einer Schienenkonstruktion erzeugte Zentrifugalkräfte und/oder durch die Schwerkraft und/oder Schwerkräfte und/oder Schwerkräfte und/oder durch eine Kulissensteuerung (mithilfe derer die Fahrbewegung des Fahrzeugs zur Generierung der Drehbewegung genutzt wird) und/oder durch einen Motorantrieb erzeugt wird. Durch eine erhöhte Geschwindigkeit in einer Kurvenpassage erhöht sich die auf die Fahrgastaufnahme wirkende Zentrifugalkraft und damit der Ausschlag des "Pendels", bis hin zu einem Überschlag. Der Pendeleffekt sorgt dafür, dass die Passagiere in durchfahrenen Kurven in ihren Sitz gepresst werden, dagegen jedoch weniger seitliche Kräfte erfahren.

Das Fahrzeug kann ein Dämpfungs- und/oder ein Feststellelement zur Dämpfung und oder Blockade der Schwenk- bzw. Drehbewegung aufweisen. Insbesondere wird das Feststellelement zur Arretierung betätigt, um ein bequemes Ein- und Aussteigen in einem Bahnhof zu gewährleisten. Die Pendelbewegung kann, z.B. durch ein hydraulisches System, gedämpft sein, das auch eine kontrollierte Blockade des Pendels erlaubt.

In einer speziellen Ausführungsform der Erfindung weist das Fahrzeug eine automatische und/oder interaktive Geschwindigkeitssteuerung zur Erzeugung einer bestimmten Zentrifugalkraft in einer bestimmten Streckenpassage und/oder zur Steuerung der Drehbewegung in dieser Streckenpassage auf.

Die Geschwindigkeitssteuerung kann beispielsweise durch die Steuerung eines in dieser Streckenpassage vorgesehenen formschlüssigen Antriebs, aber auch sonstige Antriebsvarianten wie Reibrad, Seilantrieb, Linearmotor etc., erfolgen, um über eine Veränderung der Zentrifugalkraft die Drehbewegung zu steuern (bis hin zu 360°-Überschlägen). Sogar die Zahl der 360°-Überschläge in einer Kurvenpassage könnte durch eine geeignete interaktive Steuerung durch die Passagiere variiert werden.

Neben einer interaktiven Geschwindigkeitssteuerung könnte das Fahrzeug Einstellvorrichtungen aufweisen, die es erlauben, interaktiv weitere Einstellungen vorzunehmen. Z.B. könnte die Option vorgesehen sein, die Schwenk-/Drehbewegung während der Fahrt zu blockieren. In einer Kurvenpassage wären in diesem Fall die auf den Passagier wirkenden Kräfte andere als bei aktiviertem Pendeleffekt (d.h. ohne Blockade). Insbesondere würde der Passagier mehr seitliche Kräfte erfahren. Eine Einstellung der Dämpfung des Pendeleffekts bzw. der Drehung könnte auch kontinuierlich veränderbar sein.

Das Fahrzeug kann durch Schwerkraft, Seil- oder Kettenantrieb, Hydraulik- oder Pneumatikzylinder, Linearmotor, Reibräder oder durch einen Eigenantrieb bewegt werden bzw. entsprechende Einrichtungen zum Antrieb mittels Schwerkraft, Seilantrieb, Linearmotor, Reibräder oder Eigenantrieb aufweisen.

Die Antriebskraft eines Eigenantriebs des Fahrzeugs kann formschlüssig auf eine Schienenkonstruktion übertragen werden. Die Vergnügungsanlage weist beispielsweise ein stationär an der Fahrstrecke angeordnetes Eingriffselement, z.B. eine Zahnstange oder Kette, auf, das mit einem Antriebsrad des Fahrzeugs zusammenwirkt. Dies kann z.B. ein Zahnrad sein, das in das Eingriffselement, wenigstens in vorgegebenen Streckenabschnitten, eingreift.

Eine erfindungsgemäße Vergnügungsanlage umfasst eine Führungseinrichtung zur Führung eines Fahrzeugs, z.B. ein Schienensystem, und ein Fahrzeug wie in dieser Anmeldung beschrieben. Die Führungseinrichtung definiert bzw. bildet einen Streckenabschnitt, in dem ein Fahrgestell des Fahrzeugs im Wesentlichen in einer vertikalen Ebene geführt wird. Es kann z.B. ein vertikaler Bogen vorgesehen sein, der mit Fahrzeug seitlich der Schiene durchfahren wird.

Eine weitere erfindungsgemäße Vergnügungsanlage umfasst eine Führungseinrichtung zur Führung eines Fahrzeugs, und ein Fahrzeug wie in dieser Anmeldung beschrieben. Die Führungseinrichtung bildet bzw. definiert einen Streckenabschnitt, in dem der Normalenvektor eines Fahrgestells des Fahrzeugs im Wesentlichen in einer vertikalen Ebene geführt wird. Dies bedeutet, dass ein Fahrelement bereitgestellt wird, bei dem nach Überfahren des Hochpunkts das Pendel um 180° herum schwenkt, so dass die Fahrgastaufnahme wieder nach unten hängt.

Die Führungseinrichtung kann entlang der Fahrstrecke so angeordnet sein, dass das Fahrzeug vertikale und/oder horizontale und/oder schräg geneigte Streckenabschnitte durchfährt. Insbesondere sollen aber auch wenigstens abschnittsweise horizontale und/oder schräg geneigte Streckenabschnitte vorgesehen sein.

Insbesondere kann die Führungseinrichtung eine Schiene bzw. ein Schienenpaar umfassen, wobei vorzugsweise die beiden Schienen vertikal übereinander angeordnet sein können. Die Schienen können als Fahrrohre ausgebildet sein. Insbesondere können die Schienen übereinander, also in der Ebene oder parallel zur Ebene der Pendelbewegung, angeordnet sein.

Die Achse des Pendels kann vorzugsweise so angeordnet sein, dass die Drehachse am Fahrwerk zwischen den beiden Fahrrohren angeordnet ist. Dies ist eine statisch günstige Lösung, da die Fahrwerksymmetrie gewahrt bleibt. Insbesondere bleibt die Symmetrie des Fahrgestells mit Drehachse zwischen der Position des Fahrzeugs vor und hinter dem Durchlaufen einer vertikalen 180° Kurve gewahrt.

Das im Rahmen dieser Erfindung beschriebene Fahrzeug kann ein sog. "inverted coaster" oder "suspended coaster" sein. Das bedeutet, dass die Fahrgastaufnahme beim Ein-/Ausstieg unterhalb der Führungseinrichtung angeordnet ist. Nicht nur die Pendelachse ist in dieser Ausführungsform oberhalb der Passagiere angeordnet, sondern auch das Fahrgestell. Das Verbindungselement und die Fahrgastaufnahme hängen wie ein Pendel, ausgehend vom Fahrgestell, nach unten. In einer anderen Ausführungsform kann der Fahrgastträger jedoch auch direkt mit der Achse verbunden sein, die in Blickrichtung aus dem Fahrzeug führt, ist also nicht zwangsläufig ein "suspended coaster". Das Fahrgestell ist auf den Schienen angeordnet. Der Normalenvektor des Fahrgestells steht in jedem Streckenpunkt senkrecht zur Fahrtrichtung und weist in Richtung der Führungseinrichtung. Das Verbindungselement kann sich senkrecht zum Normalenvektor des Fahrgestells erstrecken. Der Winkel zwischen der Fahrtrichtung und dem Verbindungselement ist durch die drehbare/schwenkbare Verbindung variabel. In einer alternativen Ausführungsform erstreckt sich das Verbindungselement parallel zum Normalenvektor des Fahrgestells nach unten. Die Sitze sind so angeordnet, dass die Blickrichtung auch hier quer, insbesondere senkrecht, zur Fahrtrichtung ausgerichtet ist. Die Drehachse ist auch in dieser Ausführungsform in Blickrichtung angeordnet.

Insbesondere ist der Streckenabschnitt so ausgebildet, dass die Führungseinrichtung einen Streckenabschnitt definiert, der als vertikal ausgerichteter Bogen ausgebildet ist. Dessen Scheitelpunkt kann ein Hochpunkt sein. Dort kann das die als Pendel ausgeführte Fahrgastaufnahme umschlagen.

### KURZE BESCHREIBUNG DER FIGUREN

Weitere Vorteile und Merkmale der Erfindung werden aus der Beschreibung bevorzugter Ausführungsbeispiele anhand der Figuren deutlich. Es zeigen:
- Figur 1: eine schematische Darstellung einer erfindungsgemäßen Achterbahnanlage;
- Figur 2: eine perspektivische Darstellung eines erfindungsgemäßen Fahrzeugs;
- Figur3: eine weitere perspektivische Darstellung des Fahrzeugs aus Figur 2; und
- Figur 4: eine Draufsicht auf das Fahrzeug aus Figur 3 während einer Kurvenpassage.

### DETAILLIERTE BESCHREIBUNG EINES BEVORZUGTEN

### AUSFÜHRUNGSBEISPIELS

Das nachfolgend beschriebene Ausführungsbeispiel bezieht sich auf ein erfindungsgemäßes Fahrzeug und eine erfindungsgemäße Achterbahnanlage mit dem Fahrzeug.

In der Figur 1 ist eine Vergnügungsanlage 1 in Form einer Achterbahn dargestellt. Die Anlage weist eine Trägerkonstruktion 10 und eine Schienenkonstruktion 11 zum Führen schienengeführter Fahrzeuge 2 auf. Die Streckenführung kann beliebig sein, insbesondere kann die Schienenkonstruktion Kurven, Windungen, Krümmungen und dergleichen aufweisen. Im Ausführungsbeispiel weist die Streckenführung einen vertikalen Bogen 12 auf, dessen Scheitelpunkt S ein Hochpunkt ist.

In den Figuren 2 und 3 ist ein erfindungsgemäßes Fahrzeug 2 dargestellt, wie es im Zusammenhang mit der Anlage 1 aus Figur 1 zum Einsatz kommen kann. Das Fahrzeug 2 weist ein Fahrgestell 20, eine Fahrgastaufnahme 21 und ein Verbindungselement 22 in Form einer Pendelstange auf. Das eine (untere) Ende der Stange ist in dieser Ausführungsform starr mit der Fahrgastaufnahme 21 verbunden, sie könnte jedoch auch z.B. drehbar oder kippbar etc., also nicht starr, angeordnet sein.

Das andere (obere) Ende ist über ein Gelenk drehbar bzw. schwenkbar mit dem Fahrgestell 20 verbunden. Das Pendel 21, 22 ist über ein Gelenk 23 mit dem Fahrgestell 20 verbunden.

Die Fahrgastaufnahme 21 weist zwei nebeneinander angeordnete Sitze 21a und 21b auf. Jeder der Sitze 21a, 21b hat eine Sitzfläche 210 und eine Lehne 211. Senkrecht zur vorderen Fläche der Lehne 211 erstreckt sich ein Vektor B, der die Blickrichtung definiert. Das Fahrgestell 20 weist eine zur Fahrtrichtung F senkrechte Normale B auf, die einerseits der Blickrichtung der Passagiere entspricht bzw. parallel zur Blickrichtung ausgerichtet ist, andererseits die Drehachse für die Schwenk- bzw. Drehbewegung der Fahrgastaufnahme 21 relativ zum Fahrgestell 20 bildet. Dies bedeutet, dass die Dreh- oder Pendelbewegungen im Wesentlichen in einer Ebene erzeugt werden, die parallel zur Fahrtrichtung F ausgerichtet ist. Gegenüber dem Normalenvektor des Fahrgestells ist eine Neigung der Ebene der Pendelbewegung zwischen 0° und 90° denkbar. Insbesondere ist eine Neigung von 90° zwischen Normalenvektor und der Ebene der Drehbewegung vorhanden, d.h. Blickrichtung und Drehachse sind parallel zum Normalenvektor des Fahrgestells oder fallen mit diesem zusammen.

Der Normalenvektor wird üblicherweise in z-Richtung angenommen bzw. definiert. Es kann sich aber auch um den Vektor in y-Richtung (quer zur Fahrtrichtung) handeln. Bei letzterer Ausführung wäre die Schiene in Figur 3 um 90° in die Horizontale gedreht und der Fahrgastträger würde unverändert bleiben.

In einer alternativen, nicht dargestellten Ausführungsform, kann jedoch ein kleinerer Winkel als 90° zwischen der Fahrtrichtung und der Blickrichtung liegen. In diesem Fall wäre die Fahrgastaufnahme quer, aber nicht senkrecht zur Fahrtrichtung angeordnet.

Die Schwenk-/Drehbewegung erfolgt vorzugsweise in einer Ebene senkrecht zur Blickrichtung B, wie in der Figur 4 verdeutlicht ist. Die (in der Figur 4 nicht bezeichnete) Drehachse B erstreckt sich senkrecht zur Papierebene in der Mitte des die 360° Drehung andeutenden Kreises. Die Schwenk-/Drehbewegung kann begrenzt sein oder es können Drehungen um 360° möglich sein, wie in der Figur 4 skizziert.

## Patentansprüche

1. Schienengeführtes Fahrzeug (2), aufweisend eine Fahrgastaufnahme (21), die wenigstens einen Sitz (21a, 21b) mit Sitzauflage (210) und Sitzlehne (211) zur sitzenden Aufnahme eines Passagiers aufweist, wobei die bestimmungsgemäße Blickrichtung (B) des sitzend aufgenommenen Passagiers im Wesentlichen senkrecht zur Sitzlehne (211) ausgerichtet ist, und wobei die Sitze (21a, 21b) so angeordnet sind, dass die Blickrichtung (B) quer zur Fahrtrichtung (F) ausgerichtet ist, wobei die Fahrgastaufnahme um eine in Blickrichtung (B) ausgerichtete Achse zur Erzeugung eines Pendeleffekts schwenkbar und/oder drehbar angeordnet ist, und die Achse zur Erzeugung des Pendeleffekts oberhalb der Passagiere angeordnet ist wobei die Ebene der Pendelbewegung in Blickrichtung versetzt seitlich zu den Schienen angeordnet ist.

2. Fahrzeug (2) nach Anspruch 1, **dadurch gekennzeichnet, dass** das Fahrzeug (2) ein Fahrgestell (20) aufweist, wobei die Schwenk- bzw. Drehbewegung der Fahrgastaufnahme (21) relativ zum Fahrgestell (20) durch während einer Fahrt entlang einer Schienenkonstruktion (11) auf die Fahrgastaufnahme wirkende Zentrifugalkräfte und/oder Schwerkräfte und/oder Schwerkräfte und/oder durch eine Kulissensteuerung und/oder durch einen Motorantrieb erzeugt wird.

3. Fahrzeug (2) nach einem der vorhergehenden Ansprüche, **dadurch gekennzeichnet, dass**
das Fahrzeug (2) ein Dämpfungs- und/oder ein Feststellelement zur Dämpfung und oder Blockade der Schwenk- bzw. Drehbewegung aufweist

4. Fahrzeug (2) nach einem der vorhergehenden Ansprüche, **dadurch gekennzeichnet, dass**
das Fahrzeug (2) eine automatische und/oder interaktive Geschwindigkeitssteuerung zur Erzeugung einer bestimmten Zentrifugalkraft in einer bestimmten Streckenpassage und/oder zur Steuerung der Dreh- bzw. Pendelbewegung in einer bestimmten Streckenpassage aufweist.

5. Fahrzeug (2) nach einem der vorhergehenden Ansprüche, **dadurch gekennzeichnet, dass** es durch Schwerkraft, Seil- oder Kettenantrieb, Linearmotor, Hydraulik- oder Pneumatikzylinder, Reibräder oder durch einen Eigenantrieb bewegt wird.

6. Fahrzeug (2) nach einem der vorhergehenden Ansprüche, **dadurch gekennzeichnet, dass** die Antriebskraft eines Eigenantriebs des Fahrzeugs formschlüssig auf eine Schienenkonstruktion (11) übertragen wird.

7. Vergnügungsanlage (1), umfassend eine Führungseinrichtung (11) zur Führung eines Fahrzeugs (2), und ein Fahrzeug (2) gemäß einem der vorhergehenden Ansprüche, **dadurch gekennzeichnet, dass**
die Führungseinrichtung (11) einen Streckenabschnitt definiert, in dem ein Fahrgestell (20) des Fahrzeugs (2) im Wesentlichen in einer vertikalen Ebene geführt wird.

8. Vergnügungsanlage (1), umfassend eine Führungseinrichtung (11) zur Führung eines Fahrzeugs (2), und ein Fahrzeug (2) gemäß einem der vorhergehenden Ansprüche, **dadurch gekennzeichnet, dass**
die Führungseinrichtung (11) einen Streckenabschnitt definiert, in dem der Normalenvektor eines Fahrgestells (20) des Fahrzeugs (2) im Wesentlichen in einer vertikalen Ebene geführt wird.

9. Vergnügungsanlage (1) nach Anspruch 7 oder 8, **dadurch gekennzeichnet, dass** die Führungseinrichtung (11) einen Streckenabschnitt (12) definiert, der als vertikal ausgerichteter Bogen ausgebildet ist.

10. Vergnügungsanlage (1) nach Anspruch 9, **dadurch gekennzeichnet, dass** der Scheitelpunkt (S) des vertikalen Bogens ein Hochpunkt ist.

11. Vergnügungsanlage (1) nach einem der Ansprüche 7 bis 10, **dadurch gekennzeichnet, dass**
die Vergnügungsanlage als inverted coaster mit einem sich pendelartig von der Führungseinrichtung (11) nach unten erstreckenden Verbindungselement (22) ausgebildet ist, wobei das eine Ende des Verbindungselements (22) mit einem Fahrgestell (20), das andere Ende mit der Fahrgastaufnahme (21) verbunden ist.

## Claims

1. A rail-guided vehicle (2) comprising a passenger receptacle (21) having at least one seat (21a, 21b) with a seat support (210) and a seat back (211) for receiving a passenger in a seated position, wherein the intended viewing direction (B) of the passenger received in a seated position is aligned substantially perpendicular to the seat back (211), and wherein the seats (21a, 21b) are so arranged that the viewing direction (B) is aligned transversely to the direction of travel (F), wherein the passenger seat is arranged so as to be pivotable and/or rotatable about an axis aligned in the viewing direction (B) for generating a pendulum effect, and wherein the axis for generating the pendulum effect is arranged above the passengers, wherein the plane of the pendulum movement is arranged laterally to the rails offset in the viewing direction.

2. The vehicle (2) according to claim 1, **characterised in that**
the vehicle (2) has a chassis (20), the pivoting or rotating movement of the passenger receptacle (21) relative to the chassis (20) being generated by centrifugal forces and/or gravitational forces, and/or gravitational forces acting on the passenger accommodation during travel along a rail structure (11), and/or by a sliding control system, and/or by a motor drive.

3. The vehicle (2) according to one of the preceding claims, **characterised in that**
the vehicle (2) has a damping and/or a locking element for damping and/or blocking the pivoting or rotating movement.

4. The vehicle (2) according to one of the preceding claims, **characterised in that**
the vehicle (2) comprises an automatic and/or interactive speed control for generating a certain centrifugal force in a certain track passage and/or for controlling the pivoting or oscillating movement in a certain track passage.

5. The vehicle (2) according to any one of the preceding claims, **characterised in that** it is moved by gravity, a cable or chain drive, a linear motor, a hydraulic or pneumatic cylinder, friction wheels or by a self-propulsion.

6. The vehicle (2) according to any one of the preceding claims, **characterised in that** the driving force of a self-propulsion of the vehicle is positively transmitted to a rail structure (11).

7. An amusement installation (1) comprising a guiding device (11) for guiding a vehicle (2), and a vehicle (2) according to one of the preceding claims, **characterized in that**
said guiding means (11) define a track section in which a chassis (20) of said vehicle (2) is guided substantially in a vertical plane.

8. An amusement installation (1) comprising a guiding device (11) for guiding a vehicle (2), and a vehicle (2) according to one of the preceding claims, **characterized in that** the guiding device (11) defines a section of track in which the normal vector of a chassis (20) of the vehicle (2) is guided substantially in a vertical plane.

9. The amusement installation (1) according to claim 7 or 8, **characterised in that**
the guiding device (11) defines a track section (12) which is formed as a vertically oriented arc.

10. The Amusement installation (1) according to claim 9, **characterised in that** the apex (S) of the vertical arc is a high point.

11. The amusement installation (1) according to one of the claims 7 to 10, **characterized in that**
the amusement installation is designed as an inverted coaster with a connecting element (22) extending downwards from the guiding device (11) in a pendulum-like manner, one end of the connecting element (22) being connected to a chassis (20), the other end being connected to the passenger receptacle (21).

## Revendications

1. Véhicule guidé sur rail (2) comportant une entrée de passagers (21), qui comporte au moins un siège (21a, 21b) avec support de siège (210) et dossier de siège (211) pour la réception assise d'un passager, sachant que le sens de la vision (B) conforme du passager en position assise est orienté pour l'essentiel perpendiculairement au dossier de siège (211) et sachant que les sièges (21a, 21b) sont disposés de telle manière que le sens de la vision (B) est orienté transversalement au sens de la marche (F), sachant que l'entrée de passagers est disposée pouvant pivoter et/ou tourner autour d'un axe orienté dans le sens de la vision (B) pour produire un effet pendulaire et l'axe pour produire l'effet pendulaire est disposé au-dessus des passagers, sachant que le plan du mouvement pendulaire est disposé dans le sens de la vision décalé latéralement par rapport aux rails.

2. Véhicule (2) selon la revendication 1, **caractérisé en ce que**
le véhicule (2) comporte un châssis (20), sachant que le mouvement de pivotement ou de rotation de l'entrée de passagers (21) par rapport au châssis (20) est produit par des forces centrifuges et/ou par des forces de gravité agissant sur l'entrée de passagers pendant un parcours le long d'une construction sur rails (11) et/ou par des forces de gravité et/ou par une commande à coulisse et/ou par un entraînement motorisé.

3. Véhicule (2) selon l'une quelconque des revendications précédentes, **caractérisé en ce que**
le véhicule (2) comporte un élément d'amortissement et/ou de fixation pour amortir et/ou bloquer le mouvement de pivotement ou de rotation.

4. Véhicule (2) selon l'une quelconque des revendications précédentes, **caractérisé en ce que**
le véhicule (2) comporte une commande de vitesse automatique et/ou interactive pour produire une force centrifuge déterminée dans un passage de trajet déterminé et/ou pour commander le mouvement de rotation ou pendulaire dans un passage de trajet déterminé.

5. Véhicule (2) selon l'une quelconque des revendications précédentes, **caractérisé en ce que**
le mouvement est assuré par force de gravité, entraînement par câble ou par chaîne, moteur linéaire, vérin hydraulique ou pneumatique, roues de friction ou par entraînement propre.

6. Véhicule (2) selon l'une quelconque des revendications précédentes, **caractérisé en ce que**
la force d'entraînement d'un entraînement propre du véhicule est transmise par conformité de forme à une construction sur rails (11).

7. Installation d'attraction (1) comprenant un système de guidage (11) pour guider un véhicule (2) et un véhicule (2) selon l'une quelconque des revendications précédentes, **caractérisée en ce que**
le système de guidage (11) définit une section de trajet dans laquelle un châssis (20) du véhicule (2) est guidé pour l'essentiel dans un plan vertical.

8. Installation d'attraction (1) comprenant un système de guidage (11) pour guider un véhicule (2) et un véhicule (2) selon l'une quelconque des revendications précédentes, **caractérisée en ce que**
le système de guidage (11) définit une section de trajet dans laquelle le vecteur de normale d'un châssis (20) du véhicule (2) est guidé pour l'essentiel dans un plan vertical.

9. Installation d'attraction (1) selon la revendication 7 ou 8, **caractérisé en ce que**
le système de guidage (11) définit une section de trajet (12), qui est constituée comme un arc orienté verticalement.

10. Installation d'attraction (1) selon la revendication 9, **caractérisée en ce que**
le point culminant (S) de l'arc vertical est un point haut.

11. Installation d'attraction (1) selon l'une quelconque des revendications 7 à 10, **caractérisée en ce que**
l'installation d'attraction est constituée en tant que montagnes russes inversées avec un élément de liaison (22) s'étendant de façon pendulaire du système de guidage (11) vers le bas, sachant qu'une extrémité de l'élément de liaison (22) est reliée à un châssis (20) et l'autre extrémité à l'entrée de passagers (21).
